# EUROPÄISCHE PATENTSCHRIFT

(11) **EP 1 467 844 B1**
(45) Veröffentlichungstag und Bekanntmachung des Hinweises auf die Patenterteilung: **01.03.2006**
(21) Anmeldenummer: 02795251.4
(22) Anmeldetag: 20.12.2002
(51) Int. Cl.: B26D 3/08, B26D 7/08, B26D 7/34, B26D 3/06, B26D 3/02, B26D 1/10

(54) **SCHNEIDWERKZEUG UMFASSEND EINEN SCHNEIDKOPF MIT EINER ANTRIEBSVORRICHTUNG**
CUTTING TOOL
OUTIL DE COUPE

(30) Priorität: 25.01.2002 DE 20201196 U; 05.02.2002 DE 20201757 U; 18.02.2002 DE 20202524 U; 02.04.2002 EP 02007481; 11.10.2002 DE 20215642 U
(43) Veröffentlichungstag der Anmeldung: 20.10.2004
(73) Patentinhaber: Heidel GmbH & Co. KG Werzeuge- u. Maschinenfabrikation, 41751 Viersen (DE)
(72) Erfinder: HOHNEN, Horst, 41366 Schwalmtal (DE); DIETZ, Holger, 47800 Krefeld (DE)
(74) Vertreter: Moldenhauer, Herbert
(86) Internationale Anmeldenummer: PCT/EP2002/014623
(87) Internationale Veröffentlichungsnummer: WO 2003/061918

(56) Entgegenhaltungen:
- EP-A- 0 444 418
- WO-A-00/00329
- WO-A-94/12874
- DE-A- 2 907 620
- DE-C- 180 371
- DE-C- 181 806
- DE-C- 503 808
- FR-A- 2 625 702
- FR-A- 2 720 564
- GB-A- 2 274 801
- GB-A- 2 295 788
- US-A- 2 526 779
- US-A- 3 731 648
- US-A- 3 830 122
- PATENT ABSTRACTS OF JAPAN vol. 016, no. 274 (M-1267), 19. Juni 1992 (1992-06-19) & JP 04 069192 A (FURUKAWA ELECTRIC CO LTD:THE), 4. März 1992 (1992-03-04)
- PATENT ABSTRACTS OF JAPAN vol. 2000, no. 16, 8. Mai 2001 (2001-05-08) & JP 2001 002973 A (PILOT CORP), 9. Januar 2001 (2001-01-09)

## Beschreibung

Die Erfindung betrifft ein Schneidwerkzeug gemäß dem Oberbegriff des Anspruchs 1.

Beim Schneiden von Materialien, wie z. B. aus PU-Elastomeren, PVC, TPO, TPU, TPE, TPE-E als Strukturhaut, Slushhaut, Spritzsprühhaut, Gießhaut mit derartigen Schneidwerkzeugen hat es sich gezeigt, dass die Ränder des im Material mit der Schneidklinge durchgeführten Schnittes miteinander verkleben, was mit den bekannten Mitteln und Einrichtungen nicht verhindert werden kann.

Die DE-C-180 371 betrifft ein Verfahren und eine Vorrichtung zum Färben der Ritz- oder Schnittstellen von Karton, wobei der Schneidkante eines rotierenden Ritz- oder Schneidmessers während des Schneidens ununterbrochen Farbe aus einem Farbbehälter eingeführt wird, die sich während des Ritzens oder Schneidens an die Ritz- oder Schnittstelle des Kartons absetzt, was dazu führt, dass der Karton im Schnittstellenbereich Farbe aufnimmt, zwar die Schnittstelle markiert, aber gleichsam den Karton im Schnittstellenbereich unansehnlich macht, da die Farbe vom Kartonmaterial aufgesogen wird und nicht entfernbar ist.

Nach der US-A-2 526 779 ist eine Schneidemaschine bekannt, die ein Messer mit einer im wesentlichen aufrechten Schneide enthält, das beim Ausführen des Schneidvorganges in einer Längsrichtung der Schneide angetrieben wird, sowie ferner Messerschärfemittel, die in Längsrichtung der Schneide bewegt werden können, wenn sie das Messer schärfen. Außerdem ist ein Messeranfeuchtungsmittel vorgesehen, um die Messer der Schneidemaschine anfeuchten zu können. Eine derartige Schneidemaschine wird eingesetzt zum Schneiden von Stoff und anderen tuch- oder folienförmigen Materialien. Um zu verhindern, dass folienförmige Materialien aus Kunststoff während des Schneidvorganges mit ihren Schnittkanten am Messer oder aneinander kleben oder haften, was dadurch erfolgt, dass die Wärme, die sich aus der Reibung ergibt, die durch das sich schnell hin- und herbewegende Messer erzeugt wird, das zu schneidende Material erweicht oder zum Schmelzen bringt, wodurch es klebrig wird. Um dieses Verkleben und Haften an dem Messer zu verhindern, wird das Messer mit einer geeigneten Flüssigkeit befeuchtet. Der Schnittstelle selbst wird keine Flüssigkeit zugeführt.

Durch die US-A-3 803 122 ist ein Gerät zum Liefern einer Flüssigkeit an ein Werkzeug bekannt, das zum Arbeiten an dünnen Folienmaterialien dient. Das Gerät dient zum Liefern einer Kühl-, Schmier- oder anderen Flüssigkeit auf ein Schneidwerkzeug, das auf dem Folienmaterial arbeitet. Die Flüssigkeit soll dabei auf das ganze Schneidteil aufgebracht werden. Die Zuführung der Flüssigkeit zu dem Schneidwerkzeug erfolgt über eine Flüssigkeitsleitung, die mit einer an dem Gerät vorgesehenen Flüssigkeitsquelle in Verbindung steht. Das Öffnen und Schließen der Flüssigkeitsleitung während des Schneidens erfolgt mittels einer Steuereinrichtung. Durch dieses Gerät hindurch nehmen alle oder die meisten Teile des Werkzeuges eine Kühl- oder Schmierflüssigkeit auf, wobei vermittels eines absorbierenden Materials verhindert wird, dass überflüssige Mengen an Kühl- oder Schmierflüssigkeit auf das zu schneidende Material gelangen.

Die FR-A-2 625 702 offenbart eine Vorrichtung zum Schneiden von Matratzen aus schmelzbaren, plattenförmigen Werkstoffen unter Verwendung einer vibrierenden Klinge, die während des Schneidvorganges geölt wird. Dabei wird eine Klinge verwendet, die auf ihren Seiten und über die gesamte nutzbare Höhe mindestens eine Rille aufweist, die in Klingenlängsrichtung verlaufend ist und in der das verwendete Öl abfließen kann.

Nach dieser Vorrichtung wird für den Schneidvorgang ausschließlich die Klinge des Schneidmessers geölt, das mit Rillen für einen Abfluss des Schmieröls versehen ist. Bei dieser Vorrichtung wird weder ein Trennmittel dem Schnitt zur Verhinderung des Zusammenklebens der Schnittkanten nach dem Schneidvorgang, noch dem Schnitt eine Substanz zugeführt, mit der eine Qualitätskontrolle durchgeführt werden soll, um die Schnitttiefe zu überwachen.

Die US-A-3 731 648 beschreibt eine Vorrichtung zum Aufbringen einer Substanz auf einen Materialbogen, wie Stoff, mit Substanzen, wie Farben oder Klebstoffen zur Verhinderung des Ausfransens, wobei mit dieser Vorrichtung im wesentlichen Farben oder Klebstoffe auf eine Mehrzahl von Lagen des Stoffes aufgebracht werden. Der Einsatz von Farben erfolgt hier ausschließlich zu Markierungszwecken; dabei sollen diejenigen Stellen markiert werden, wo Knöpfe, Knopflöcher oder Einlagen angebracht werden. Alle Lagen sollen in einem einzigen Arbeitsgang markiert werden, bevor die Lagen voneinander getrennt werden. Der Klebstoff wird vermittels der Vorrichtung entlang der Ränder eines Gewebes aufgetragen, um dessen Ausfransen zu verhindern. Hierzu ist eine automatisch gesteuerte Hohlnadel mit in der Nadelwand vorgesehenen Austrittsöffnungen vorgesehen, vermittels der Farben oder Klebstoffe auf das Material aufgebracht werden. Die dabei verwendete Hohlnadel wird vermittels einer Antriebseinrichtung in eine hin- und hergehenden Bewegung versetzt. Wenn diese Hohlnadel den Materialbogen berührt oder durchstößt, wird das Markierungsmaterial, hier Farbe oder Klebstoff, durch die hohle Nadel auf den Materialbogen ausgestoßen.

Aufgabe der vorliegenden Erfindung ist es, ein Schneidwerkzeug für das Schneiden von Materialien, wie z. B. PU-Elastomeren, PVC, TPO, TPU, TPE, TPE-E als Strukturhaut, Slushhaut, Spritzsprühhaut oder Gießhaut zu schaffen, mit dem es möglich ist, dem Schnitt während des Schneidvorganges ein Trennmittel zur Verhinderung des Verklebens der Randzonen des Schnittes während oder nach dem Schneidvorgang und/oder eine Substanz in flüssiger oder pulvriger Form für eine Qualitätskontrolle über den im Material ausgeführten Schnitt zuzuführen, ohne dass dabei die eingesetzten Mittel auf die Oberflächen der Klinge des Schneidmessers gelangen und es somit in keiner Weise zu einer Beeinträchtigung der Schneidkraft und -wirkung der Klinge kommen kann.

Gelöst wird die Aufgabe bei einem Schneidwerkzeug der angegebenen Art mit den in dem Anspruch 1 angegebenen Merkmalen.

Danach besteht die Erfindung darin, dass die dem Schneidmesser zugeführte Substanz ein Trennmittel aus einer Dispersion von Wachsen oder Ölen und Silikonen in einem Lösungsmittelgemisch ist, das über eine an dem Schneidkopf oder in diesem angeordnete Zuführungsleitung mit einer neben dem Schneidmesser liegenden Austrittsöffnung für das Trennmittel oder mit einer sich an eine Bohrung in dem Schneidmesser anschließende Austrittsöffnung, wobei die Austrittsöffnungen im Schneid- und Trennbereich des Schneidmessers liegen, dem Schnitt zugeführt wird, die einendseitig mit einem bevorzugterweise als Mikro-Dosiersystem ausgebildeten Dosiersystem verbunden ist.

Eine zweckmäßige Weiterbildung der Erfindung nach Anspruch 2 besteht darin, dass dem Trennmittel zur Qualitätskontrolle ein anorganischer oder organischer fluoreszierender Stoff in fester oder flüssiger Form und/oder ein metallischer Stoff oder ein Stoff mit metallischen Eigenschaften, wie Metallpulver, zugesetzt ist, der bei Ultraschalleinwirkung oder anderweitigen Messmethoden sich deutlich vom Verhalten vom Kunststoff unterscheidet.

Eine vorteilhafte Weiterbildung der Erfindung nach Anspruch 3 besteht darin, dass einer dem Schneidmesser aus einem Vorratsbehälter zugeführten Markierungssubstanz zur Qualitätskontrolle ein anorganischer oder organischer fluoreszierender Stoff in fester oder flüssiger Form und/oder ein metallischer Stoff oder ein Stoff mit metallischen Eigenschaften, wie Metallpulver, zugesetzt ist, der bei Ultraschalleinwirkung oder anderweitiger Messmethoden sich deutlich vom Verhalten vom Kunststoff unterscheidet, wobei die Markierungssubstanz über eine an dem Schneidkopf oder in diesem angeordnete Zuführungsleitung mit einer neben dem Schneidmesser liegenden Austrittsöffnung für das Trennmittel oder mit einer sich an eine Bohrung in dem Schneidmesser anschließende Austrittsöffnung, wobei die Austrittsöffnungen im Schneid- oder Trennbereich des Schneidmessers liegen, dem Schnitt zugeführt wird, die einendseitig mit einem bevorzugterweise als Mikro-Dosiersystem ausgebildeten Dosiersystem verbunden ist.

Mit einem derart erfindungsgemäß ausgebildeten Schneidwerkzeug wird während des Schneidvorganges über das Schneidmesser in den Schnittbereich das Trennmittel in dosierter Form zugeführt, so dass das Trennmittel in den Schnittbereich gelangt, dort die Ränder des Schnittes benetzt und dadurch verhindert, dass die Ränder des Materials miteinander verkleben.

Die Zuführung von fluoreszierenden Stoffen und/oder von metallischen Stoffen, insbesondere in Verbindung mit dem Trennmittel, ermöglicht eine Qualitätskontrolle über den im Material angebrachten Schnitt, wobei es im wesentlichen darum geht, die Restwandstärke zu erfassen, also die Stärke derjenigen Wand, die am Boden des Schnittes im Material verbleibt.

Insbesondere bei der Verwendung von metallischen Stoffen lässt sich die Qualitätskontrolle sicher durchführen, indem durch Messung die Dicke der Restwandstärke gemessen werden kann. Der mit dem Trennmittel zusammen in den Schnitt eingebrachte metallische Stoff lässt sich zum Beispiel durch Ultraschallmessungen, Messungen mit Röntgenstrahlen, Näherungsinitiatoren erfassen. Bei diesem metallischen Stoff handelt es sich um solche Stoffe mit Eigenschaften, die sich z. B. bei Anwendung von Ultraschallverfahren deutlich vom Verhalten vom Kunststoff, d. h. dem Material, in dem der Schnitt angebracht ist, unterscheiden. Auch kann die Restwandstärke sensorisch vermessen werden. Auch anderweitige elektrische Verfahren, elektrische Feldvermessungsverfahren können eingesetzt werden.

Deshalb ist auch ein Verfahren nach Anspruch 6 mit eingeschlossen, mit dem eine Qualitätskontrolle der Schnitte durchführbar ist, die mittels des Schneidwerkzeuges in einem Material, insbesondere einem aus einem Kunststoff bestehenden Material angebracht sind, in dem nämlich über das Schneidmesser des Schneidwerkzeuges oder auf anderem Wege ein Trennmittel in den Schnitt eingebracht wird, dem ein fluoreszierender Stoff und/oder ein metallischer Stoff, z. B. in Pulverform, zugesetzt ist. Anschließend wird z. B. durch Ultraviolettbestrahlung oder Schnitttiefenmessungen, die bis zum Boden des Schnittes bzw. der Kehlnaht durchgeführt werden, die Tiefe der Kehlnaht gemessen und das erhaltene Ergebnis mit der Wandstärke des Materials verglichen, woraus dann die Restwandstärke errechnet werden kann (Indirektmessung). Auch ist es mit dem Verfahren möglich, die Restwandstärke direkt zu bestimmen.

Die Messung der Fluoreszenz kann mittels der Absorptionsspektroskopie, der Fluoreszenzspektroskopie oder der Anregungsspektroskopie durchgeführt werden.

Weitere vorteilhafte Ausgestaltungen der Erfindung sind Gegenstand der Unteransprüche.

### Kurzbeschreibung der Zeichnung

In den Zeichnungen sind Ausführungsbeispiele der Erfindung dargestellt und zwar zeigen:
- Fig. 1: in einer Ansicht den Schneidkopf mit Schneidmesser eines Schneidwerkzeuges,
- Fig. 2: einen senkrechten Schnitt durch den Schneidkopf gemäß Fig. 1, jedoch unter Weglassung des Schneidmessers,
- Fig. 3: einen senkrechten Schnitt gemäß Fig. 2,
- Fig. 4 und Fig. 5: verschiedene schaubildliche Ansichten des Schneidkopfes,
- Fig. 6: einen senkrechten Längsschnitt durch den Schneidkopf in einer schaubildlichen Ansicht,
- Fig. 7: in einer Ansicht ein Schneidwerkzeug mit zwei in einem Winkel zueinander stehenden Schneidköpfen,
- Fig. 8: eine Ansicht eines Schneidwerkzeuges mit zwei in einem Winkel zueinander stehenden Schneidköpfen, wobei die Winkelstellung veränderbar ist,
- Fig. 9 bis Fig. 11: jeweils schematisch einen senkrechten Schnitt durch eine in einem Kunststoffmaterial angebrachte V-förmige Kehlnaht mit einer Restwandstärke im Schnittbereich, wobei die Kehlnähte unterschiedliche V-förmige Gestaltungen aufweisen,
- Fig. 12: in einer Ansicht den Schneidkopf eines Schneidwerkzeuges mit Einrichtungen für die Zufuhr eines Trennmittels zum Schneidmesser,
- Fig. 13 und Fig. 14: verschiedene schaubildliche Ansichten des Schneidkopfes,
- Fig. 15: einen senkrechten Längsschnitt durch den Schneidkopf,
- Fig. 16: eine schematische Ansicht des Schneidkopfes mit einer Bohrung zum Zuführen des Trennmittels,
- Fig. 17: eine vergrößerte schematische Ansicht des Schneidmessers mit der Trennmittelaustrittsöffnung,
- Fig. 18: in einer Ansicht den Schneidkopf mit dem Schneidmesser eines Schneidwerkzeuges,
- Fig. 19: einen senkrechten Schnitt durch den Schneidkopf gemäß Fig. 18, jedoch unter Weglassung des Schneidmessers,
- Fig. 20: einen senkrechten Schnitt gemäß Linie A-A gemäß Fig. 19,
- Fig. 21 und Fig. 22: verschiedene schaubildliche Ansichten des Schneidkopfes,
- Fig. 23: einen senkrechten Längsschnitt durch den Schneidkopf in einer schaubildlichen Ansicht,
- Fig. 24: in einer Ansicht ein Schneidwerkzeug mit zwei in einem Winkel zueinander stehenden Schneidköpfen,
- Fig. 25: eine Ansicht eines Schneidwerkzeuges mit zwei in einem Winkel zueinander stehenden Schneidköpfen, wobei die Winkelstellung veränderbar ist,
- Fig. 26 bis Fig. 28: jeweils schematisch einen senkrechten Schnitt durch eine in einem Kunststoffmaterial angebrachte V-förmige Kehlnaht mit einer Restwandstärke im Schnittbereich, wobei die Kehlnähte unterschiedliche V-förmige Gestaltungen aufweisen, und
- Fig. 29 und Fig. 30: jeweils schematisch einen senkrechten Schnitt durch eine in einem Kunststoffmaterial angebrachten Kehlnaht mit einer Restwandstärke.

Das Schneidwerkzeug 100 für Materialien 70, insbesondere PU-Elastomere, PVC, TPO oder TPE (Fig. 9 und Fig. 10), ist von Hand steuerbar oder wird programmgesteuert und umfasst in einem Gehäuse 15 einen Schneidkopf 10 mit einer Antriebseinrichtung 20, die als Antriebsmotor 21 ausgebildet ist, einem Klingenhalter 30 und einem Schneidmesser 35, das in dem Klingenhalter 30 auswechselbar angeordnet ist (Fig. 1, 2, 3, 4, 5 und 6). Bei dem in den Fig. 1 bis 6 gezeigten Schneidwerkzeug 100 weist das Schneidwerkzeug mindestens einen Schneidkopf 10 auf, wobei - wie die Fig. 7 und 8 zeigen - auch das Schneidwerkzeug 100' mit zwei Schneidköpfen 10, 10' versehen sein kann.

Die Hubbewegung bzw. die Hin- und Herbewegung für die Durchführung des Schnittes in dem Material 70 für das Schneidmesser 35 erfolgt mittels einer angetriebenen Nockenscheibe 25. Die Antriebsvorrichtung 20 für den Klingenhalter 30 mit dem Schneidmesser 35 umfasst einen Antriebsmotor 21 mit einer in Schneidkopflängsachse L verlaufenden Antriebswelle 22. Mit der Antriebswelle 22 des Antriebsmotors 21 steht die Nokkenscheibe 25 in Wirkverbindung. Vermittels des Antriebsmotors 22 wird die Nockenscheibe 25 über die Antriebswelle 22 um die Antriebswellenlängsachse L2 umlaufend angetrieben (Fig. 2). Die Nockenscheibe 25 steht somit senkrecht zur Antriebswelle 22 des Antriebsmotors 21 und nimmt in dem Schneidkopf eine horizontale Stellung ein, wenn der Schneidkopf 10 eine senkrechte Betriebsstellung einnimmt. Auf der dem Antriebsmotor 21 abgekehrten Seite 25a sind in verschiedenen Ebenen liegende Steuerflächen 40, 41 ausgebildet, wobei bei dem in Fig. 2 gezeigten Ausführungsbeispiel zwei Steuerflächen 40, 41 in Form von Vertiefungen 40a und Erhöhungen 41 a vorgesehen sind, wobei diese Vertiefungen 40a und die Erhöhungen 41 a unterschiedliche Höhen zueinander aufweisen. Diese Vertiefungen 40a und Erhöhungen 41 a gehen über Führungsflächen ineinander über, so dass eine gleichmäßige Hubbewegung für das Schneidmesser 35 gewährleistet ist. Die Anordnung der Nockenscheibe 25 in dem Schneidkopf 10 ist derart, dass die Nockenscheibe gegen Nockenscheiben mit andersartig ausgebildeten Steuerflächen mühelos austauschbar ist. Zur Unterstützung der Umlaufbewegung der Nokkenscheibe 25 ist diese in entsprechender Weise gelagert und vermittels eines Kupplungsstückes 28 mit dem freien Ende der Antriebswelle 22 des Antriebsmotors 21 verbunden.

Die Nockenscheibe 25 steht mit ihren Steuerflächen 40, 41 über eine Laufrolle 26 mit einer Hubstange bzw. Stößelstange 45 in Wirkverbindung, die an ihrem freien Ende 45a den Klingenhalter 30 mit dem Schneidmesser 35 trägt. Die Hubstange bzw. Stößelstange 45 wird vermittels einer Feder 27 gegen die Laufrolle 26 und somit gegen die Steuerflächen 40, 41 der Nockenscheibe 25 gedrückt, so dass über die Steuerflächen 40, 41 der Nockenscheibe 25 die Hubbewegung des Schneidmessers 35 durchgeführt wird. Die Anzahl der Hügel der Hubstange bzw. Stößelstange 45 ist durch Änderung der Drehzahl des Antriebsmotors 21 veränderbar.

Fig. 7 zeigt ein Schneidwerkzeug 100', das zwei Schneidköpfe 10, 10' aufweist, wobei beide Schneidköpfe gleich ausgebildet sind und dem Schneidkopf 10, wie vorangehend beschrieben, ausgebildet sind. Die beiden Schneidköpfe 10, 10' sind zur Erzeugung von V-Schnitten 50, 50' in dem zu schneidenden Material 70 in einer Winkelstellung a zueinander angeordnet, so dass die beiden Schneidköpfe 10, 10' mit ihren Längsachsen L, L1 in einem Winkel zueinander stehen. Bei der Ausführungsform gemäß Fig. 7 sind die beiden Schneidköpfe 10, 10' des Schneidwerkzeuges 100' in einem vorgegebenen Winkel zueinander angeordnet, wobei die Winkelstellung der beiden Schneidköpfe nicht veränderbar ist, so dass mit diesem Schneidwerkzeug 100' V-Schnitte in dem zu schneidenden Material ausführbar sind, wobei jeder V-Schnitt immer die gleiche Formgebung aufweist, z. B. wie in den Fig. 9 und Fig. 10 dargestellt. Die beiden Schneidköpfe 10, 10' können jedoch auch gemäß Fig. 8 in ihrer Winkelstellung α zueinander veränderbar ausgebildet sein. Hierzu sind die beiden Schneidköpfe 10, 10' beispielsweise in ihrem unteren Bereich über ein Drehgelenk 80 miteinander verbunden. Im oberen Bereich können beide Schneidköpfe 10, 10' ebenfalls miteinander verbunden sein und zwar derart, dass beispielsweise vermittels einer Stellschraube die Abstände der Schneidköpfe 10, 10' in ihren oberen Bereichen verändert werden können. Mit dieser Ausführungsform ist es möglich, V-Schnitte 150, 150' mit einer unterschiedlichen Profilgebung herzustellen, so wie diese in Fig. 9 und Fig. 10 dargestellt sind. Der V-Schnitt 150 im Material 70 gemäß Fig. 9 weist eine kleine Winkelstellung α' der den V-Schnitt begrenzenden Seitenwände auf, wohingegen gemäß Fig. 10 der V-Schnitt 150' eine größere Öffnungsbreite aufweist, d. h. die Winkelstellung α2 der beiden den V-Schnitt 150' begrenzenden Seitenwände ist bei diesem Ausführungsbeispiel größer gewählt. Durch die Winkelverstellbarkeit der beiden Schneidköpfe 100, 100' können z. B. auch V-Schnitte 150" wie in Fig. 11 dargestellt, erhalten werden, bei denen eine Seitenwand des V-Schnittes 150" eine senkrechte Stellung aufweist. Auch ist es möglich, dass die einzelnen Seitenwände 150a des V-Schnittes 150' zu seiner Längsachse L3 unterschiedliche Winkelstellungen aufweisen, so dass V-Profile 150a, 150'a, 150"a unterschiedlichster Formgebung erhalten werden.

Das Schneidwerkzeug 100 für Materialien, insbesondere für PU-Elastomere, PVC, TPO oder TPE, ist von Hand steuerbar oder wird programmgesteuert und umfasst einen Schneidkopf 10 mit einem Antrieb 20, einem Klingenhalter 30 und einem Schneidmesser 35, das in dem Klingenhalter 30 auswechselbar angeordnet ist (Fig. 12, 13, 14, 15, 18 und 19).

Das Schneidwerkzeug weist eine an dem Schneidkopf 10 oder in dem Schneidkopf angeordnete Zuführungsleitung 50 für ein Trennmittel 60 auf, dem auch ein fluoreszierender Stoff 60A oder ein metallischer Stoff 60B zugesetzt sein kann, wenn eine Qualitätskontrolle des Schnittes im Material vorgenommen werden soll. Die Zuführungsleitung 50 ist einendseitig bei 50a mit Dosiersystem 70 verbunden, welches bevorzugterweise als Mikro-Dosiersystem ausgebildet ist. Über dieses Dosiersystem wird in dosierter Form das Trennmittel dem Schneidmesser 35 zugeführt. Das Schneidmesser zugewandte Ende 50b der Zuführungsleitung mündet in den Bereich des Schneidmessers 35. Durch die Höhenerstreckung X der Austrittsöffnung ist es möglich, sowohl den Schnittgrund als auch die Seitenwände des Schnittes mit den vorbeschriebenen Materialien zu benetzen. Die Zuführungsleitung für das Trennmittel 60 kann auch durch den Schneidkopf hindurchgeführt sein; auch ist es möglich, über eine externe Zuführungsleitung, z. B. in Form einer rohrförmigen Zuführung, das Trennmittel dem Schneidmesser 35 zuzuführen.

Die Zuführungsleitung 50 für das Trennmittel 60 ist als Kapillarschlauch 51 ausgebildet, der in den Klingenhalter 30 mündet und in eine Bohrung 55 übergeht, die in dem Klingenhalter 30 und in dem Schneidmesser 35 ausgebildet ist. Die Austrittsöffnung 56 der Bohrung 55 liegt im Schneid- und Trennbereich des Schneidmessers 35. Wie die Fig. 16 und 17 zeigen, liegt die Austrittsöffnung 56 der Bohrung 55 in dem Schneidmesser 35 in einer abgerundeten Einziehung 41 in dem Eckbereich 42 des Schneidmessers 35, so dass eine direkte Zuführung des Trennmittels zur Schnittstelle gewährleistet ist.

Das eingesetzte Trennmittel 60 ist so ausgebildet, dass es ein selbsttätiges Wiederverkleben des Schnittes im Schneidmaterial verhindert.

Dem Trennmittel 60 sind nach einer weiteren Ausführungsform anorganische oder organische fluoreszierende Stoffe in flüssiger oder fester Form zugesetzt. Als anorganische Stoffe können beispielsweise Flußspat, einige Uran-Verbindungen und die Salze von Seltenerdmetallen, z. B. Erbium, Didym, Lanthan, eingesetzt werden. Als organische fluorszierende Stoffe können beispielsweise Benzol-Derivate eingesetzt werden. Als Fluoreszenzfarbstoffe können auch Fluorchrome, Fluogene, Leuchtstoffe und optische Aufheller eingesetzt werden.

Fig. 29 und Fig. 30 zeigen jeweils einen im Material 70 mit einer Wandstärke B, B' angebrachten Schnitt (Kehlnaht) 80, dessen Wände und Boden mit dem Trennmittel 60 benetzt sind, dem der fluoreszierende Stoff 60A und/oder der metallische Stoff 60B gesetzt ist. Gemessen wird dann die Restwandstärke A, A' der Materialwand 70a, die nach dem Anbringen des Schnittes beim Schneiden verbleibt. Die Darstellung der schematisch gezeigten Schnitte in Fig. 29 und 30 entspricht dem geöffneten Schnitt direkt nach Durchlaufen des Schnittwerkzeuges. Der Schnitt nimmt anschließend aufgrund der Materialelastizität wieder die übliche Schnittform an, die ja gerade die Gefahr des Wiederverschweißens mit sich bringen würde, was durch die Verwendung des Trennmittels wirksam verhindert wird.

Die Antriebsvorrichtung 20 für das Schneidmesser 35 ist entsprechend der vorangehend beschriebenen und in Fig. 1 dargestellten Antriebsvorrichtung des in Fig. 1 dargestellten Schneidwerkzeuges ausgebildet und umfasst einen Antriebsmotor 21, einen Klingenhalter 30 und ein Schneidmesser 35, das in dem Klingenhalter 30 auswechselbar angeordnet ist (Fig. 18 bis 23). Bei dem in Fig. 18 bis 23 gezeigten Schneidwerkzeug 100 weist das Schneidwerkzeug mindestens einen Schneidkopf 10 auf, wobei, wie die Fig. 24 und 25 zeigen, auch das Schneidwerkzeug 100, 100' zwei Schneidköpfe 10, 10' aufweisen kann.

Die Hubbewegung bzw. die Hin- und Herbewegung für die Durchführung des Schnittes in dem Material 70 für das Schneidmesser 35 erfolgt mittels einer angetriebenen Nockenscheibe 25. Die Antriebsvorrichtung 20 für den Klingenhalter 30 mit dem Schneidmesser 35 umfasst einen Antriebsmotor 21 mit einer in Schneidkopflängsachse L verlaufenden Antriebswelle 22. Mit der Antriebswelle 22 des Antriebsmotors 21 steht die Nokkenscheibe 25 in Wirkverbindung. Vermittels des Antriebsmotors 21 wird die Nockenscheibe 25 über die Antriebswelle 22 um die Antriebswellenlängsachse L2 umlaufend angetrieben (Fig. 19). Die Nockenscheibe 25 steht somit senkrecht zur Antriebswelle 22 des Antriebsmotors 21 und nimmt in dem Schneidkopf eine horizontale Stellung ein, wenn der Schneidkopf 10 eine senkrechte Betriebsstellung einnimmt. Auf der dem Antriebsmotor 21 abgekehrten Seite 25a sind in verschiedenen Ebenen liegende Steuerflächen 40, 41 ausgebildet, wobei bei dem in Fig. 8 gezeigten Ausführungsbeispiel zwei Steuerflächen 40, 41 in Form von Vertiefungen 40a und Erhöhungen 41 a vorgesehen sind, wobei diese Vertiefungen 40a und die Erhöhungen 41a unterschiedliche Höhen zueinander aufweisen. Diese Vertiefungen 40a und Erhöhungen 41a gehen über Führungsflächen ineinander über, so dass eine gleichmäßige Hubbewegung für das Schneidmesser 35 gewährleistet ist. Die Anordnung der Nockenscheibe 25 in dem Schneidkopf 10 ist derart, dass die Nockenscheibe gegen Nockenscheiben mit andersartig ausgebildeten Steuerflächen mühelos austauschbar ist. Zur Unterstützung der Umlaufbewegung der Nokkenscheibe 25 ist diese in entsprechender Weise gelagert und vermittels eines Kupplungsstückes 28 mit dem freien Ende der Antriebswelle 22 des Antriebsmotors 21 verbunden.

Die Nockenscheibe 25 steht mit ihren Steuerflächen 40, 41 über eine Laufrolle 26 mit einer Hubstange bzw. Stößelstange 45 in Wirkverbindung, die an ihrem freien Ende 45a den Klingenhalter 30 mit dem Schneidmesser 35 trägt. Die Hubstange bzw. Stößelstange 45 wird vermittels einer Feder 27 gegen die Laufrolle 26 und somit gegen die Steuerflächen 40, 41 der Nockenscheibe 25 gedrückt, so dass über die Steuerflächen 40, 41 der Nockenscheibe 25 die Hubbewegung des Schneidmessers 35 durchgeführt wird. Die Anzahl der Hügel der Hubstange bzw. Stößelstange 45 ist durch Änderung der Drehzahl des Antriebsmotors 21 veränderbar.

Fig. 24 zeigt ein Schneidwerkzeug 100, 100', das zwei Schneidköpfe 10, 10' aufweist, wobei beide Schneidköpfe gleich ausgebildet sind und dem Schneidkopf 10, wie vorangehend beschrieben, ausgebildet sind. Die beiden Schneidköpfe 10, 10' sind zur Erzeugung von V-Schnitten 150, 150' in dem zu schneidenden Material 70 in einer Winkelstellung α zueinander angeordnet, so dass die beiden Schneidköpfe 10, 10' mit ihren Längsachsen L, L1 in einem Winkel zueinander stehen. Bei der Ausführungsform gemäß Fig. 13 sind die beiden Schneidköpfe 10, 10' des Schneidwerkzeuges in einem vorgegebenen Winkel zueinander angeordnet, wobei die Winkelstellung der beiden Schneidköpfe nicht veränderbar ist, so dass mit diesem Schneidwerkzeug V-Schnitte in dem zu schneidenden Material ausführbar sind, wobei jeder V-Schnitt immer die gleiche Formgebung aufweist. Die beiden Schneidköpfe 10, 10' können jedoch auch gemäß Fig. 25 in ihrer Winkelstellung α zueinander veränderbar ausgebildet sein. Hierzu sind die beiden Schneidköpfe 10, 10' beispielsweise in ihrem unteren Bereich über ein Drehgelenk 80 miteinander verbunden. Im oberen Bereich können beide Schneidköpfe 10, 10' ebenfalls miteinander verbunden sein und zwar derart, dass beispielsweise vermittels einer Stellschraube die Abstände der Schneidköpfe 10, 10' in ihren oberen Bereichen verändert werden können. Mit dieser Ausführungsform ist es möglich, V-Schnitte 150, 150' mit einer unterschiedlichen Profilgebung herzustellen, sowie diese in Fig. 26 und Fig. 27 dargestellt sind. Der V-Schnitt 150 im Material 70 gemäß Fig. 26 weist eine kleine Winkelstellung α' der den V-Schnitt begrenzenden Seitenwände auf, wohingegen gemäß Fig. 27 der V-Schnitt 150' eine größere Offnungsbreite aufweist, d. h. die Winkelstellung α2 der beiden den V-Schnitt 150' begrenzenden Seitenwände ist bei diesem Ausführungsbeispiel größer gewählt. Durch die Winkelverstellbarkeit der beiden Schneidköpfe 100, 100' können z. B. auch V-Schnitte 150" wie in Fig. 28 dargestellt, erhalten werden, bei denen eine Seitenwand des V-Schnittes 150" eine senkrechte Stellung aufweist. Auch ist es möglich, dass die einzelnen Seitenwände 150a des V-Schnittes 150' zu seiner Längsachse L3 unterschiedliche Winkelstellungen aufweisen, so dass V-Profile 150a, 150' a, 150"a unterschiedlichster Formgebung erhalten werden.

Ein Schneidwerkzeug mit einer Trennmittelzuführung wird bei allen zu schneidenden Materialien eingesetzt, bei denen nach Anbringung des Schnittes ein Verkleben der Ränder des Schnittes eintreten kann.

Des weiteren ist jedes bekannte Schneidwerkzeug mit einem Schneidmesser mit der Trennmittelzuführung ausrüstbar, unabhängig davon, ob es sich um ein von Hand zu ziehendes Schneidmesser eines kleinen handlichen Schneidwerkzeuges handelt. Auch kleinste Handgeräte können mit einem das Trennmittel aufnehmenden Vorratsbehälter versehen sein.

## Patentansprüche

1. Schneidwerkzeug für Materialien, insbesondere aus PU-Elastomeren, das von Hand steuerbar oder programmgesteuert ist, umfassend mindestens einen Schneidkopf (10) mit je einem Klingenhalter (30) und einem Schneidmesser (35), das feststehend oder über einen Antrieb (20) derart gesteuert wird, dass der Klingenhalter (30) mit dem Schneidmesser (35) in Schneidkopflängs-achsenrichtung (L) hin- und herbewegbar ist, wobei dem Schneidmesser (35) während des Schneidvorganges über eine Zuführungsleitung (50) aus einem Vorratsbehälter eine ein Verkleben der Ränder des Schnittes nach Durchführung des Schnittes verhindernde Substanz zugeführt wird, **dadurch gekennzeichnet, dass** die dem Schneidmesser (35) zugeführte Substanz ein Trennmittel (60) in Form einer Flüssigkeit aus einer Dispersion von Wachsen oder Ölen auf Silikonen in einem Lösungsmittelgemisch ist, das über eine an dem Schneidkopf (10) oder in diesem angeordnete Zuführungsleitung (50) mit einer neben dem Schneidmesser (35) liegenden Austrittsöffnung (50b) für das Trennmittel oder mit einer sich an eine Bohrung (55) in dem Schneidmesser (35) anschließende Austrittsöffnung (56), wobei die Austrittsöffnungen (56, 50b) im Schneid- oder Trennbereich des Schneidmessers (35) liegen, dem Schnitt zugeführt wird, die einendseitig mit einem bevorzugterweise als Mikro-Dosiersystem ausgebildeten Dosiersystem (70) verbunden ist.

2. Schneidwerkzeug nach Anspruch 1, **dadurch gekennzeichnet, dass** dem Trennmittel (60) zur Qualitätskontrolle ein anorganischer oder organischer fluoreszierender Stoff (60A) in fester oder flüssiger Form und/oder ein metallischer Stoff (60B) oder ein Stoff mit metallischen Eigenschaften, wie Metallpulver, zugesetzt ist, der bei Ultraschalleinwirkung oder anderweitigen Messmethoden sich deutlich vom Verhalten vom Kunststoff unterscheidet.

3. Schneidwerkzeug nach Anspruch 1, **dadurch gekennzeichnet, dass** einer dem Schneidmesser (35) aus einem Vorratsbehälter zugeführten Markierungssubstanz zur Qualitätskontrolle ein anorganischer oder organischer fluoreszierender Stoff (60A) in fester oderflüssiger Form und/oder ein metallischer Stoff (60B) oder ein Stoff mit metallischen Eigenschaften, wie Metallpulver, zugesetzt ist, der bei Ultraschalleinwirkung oder anderweitigen Messmethoden sich deutlich vom Verhalten vom Kunststoff unterscheidet, wobei die Markierungssubstanz über eine an dem Schneidkopf (10) oder in diesem angeordnete Zuführungsleitung (50) mit einer neben dem Schneidmesser (35) liegenden Austrittsöffnung (50b) für das Trennmittel oder mit einer sich an eine Bohrung (55) in dem Schneidmesser (35) anschließende Austrittsöffnung (56), wobei die Austrittsöffnungen (56; 50b) im Schneid- und Trennbereich des Schneidmessers (35) liegen, dem Schnitt zugeführt wird, die einendseitig mit einem bevorzugterweise als Mikro-Dosiersystem ausgebildeten Dosiersystem (70) verbunden ist.

4. Schneidwerkzeug nach einem der Ansprüche 1 bis 3, **dadurch gekennzeichnet, dass** die Zuführungsleitung (50) für das Trennmittel (60) und für die Markierungssubstanz als Kapillarschlauch (51) ausgebildet ist, der in den Klingenhalter (30) mündet und in eine Bohrung (55) übergeht, die in dem Klingenhalter (30) und in dem Schneidmesser (35) ausgebildet ist und deren Austrittsöffnung (56) im Schneid- und Trennbereich des Schneidmessers (35) liegt.

5. Schneidwerkzeug nach einem der Ansprüche 1 bis 4, **dadurch gekennzeichnet, dass** die Austrittsöffnung (56) der Bohrung (55) in dem Schneidmesser (35) in eine abgerundete Einziehung (41) in einem der Eckbereiche (42) des Schneidmessers (35) liegt.

6. Verfahren zur Herstellung eines Schnittes in einem Material, insbesondere aus PU-Elastomeren, unter Verwendung eines Schneidwerkzeuges (100) mit mindestens einem Schneidkopf (10) mit einem Klingenhalter (30) und einem Schneidmesser (35), das vermittels einer Antriebsvorrichtung (20) in eine pulsierende Schneidbewegung versetzt wird oder feststehend in dem Schneidwerkzeug angeordnet ist und mittels von Hand oder mittels einer robotergesteuerten Einrichtung in eine ziehende, den Schnitt erzeugende Vorschubbewegung versetzt, wobei dem im Material erzeugten Schnitt (80) während des Schneidvorganges durch das Schneidmesser (35) ein ein Verkleben der Ränder des Schnittes während des Schneidvorganges verhinderndes Trennmittel (60) und/oder zur Qualitätskontrolle ein anorganischer oder organischer fluoreszierender Stoff (60A) oder ein metallischer Stoff (60B) zugeführt wird.

## Claims

1. A cutting tool for materials, in particular of PU elastomers, which can be controlled by hand or is program-controlled, comprising at least one cutting head (10) having a respective blade holder (30) and a cutting blade (35), which is in a fixed position or is controlled via a drive (20) in such a way that the blade holder (30) with the cutting blade (35) can be moved in a reciprocating manner in the cutting-head longitudinal axis direction (L), a substance which prevents sticking of the edges of the cut after the cut has been performed being fed to the cutting blade (35) from a storage container via a feed line (50) during the cutting operation, **characterized in that** the substance fed to the cutting blade (35) is a separating agent (60) in the form of a liquid from a dispersion of waxes or oils and silicones in a solvent mixture, which is fed to the cut via a feed line (50) arranged on or in the cutting head (10) and having a discharge opening (50b) for the separating agent lying next to the cutting blade (35) or having a discharge opening (56) adjoining a bore (55) in the cutting blade (35), the discharge openings (56, 50b) lying in the cutting or parting region of the cutting blade (35), and this feed line (50) being connected at one end to a metering system (70) preferably designed as a micro-metering system.

2. A cutting tool according to claim 1, **characterized in that** an inorganic or organic fluorescent substance (60A) in solid or liquid form and/or a metallic substance (60B) or a substance having metallic properties, such as metal powder, which differs markedly from the behaviour of the plastic during ultrasonic action or other measuring methods is added to the separating agent (60) for quality control.

3. A cutting tool according to claim 1, **characterized in that** an inorganic or organic fluorescent substance (60A) in solid or liquid form and/or a metallic substance (60B) or a substance having metallic properties, such as metal powder, which differs markedly from the behaviour of the plastic during ultrasonic action or other measuring methods is added to a marking substance for quality control fed to the cutting blade (35) from a storage container, the marking substance being fed to the cut via a feed line (50) arranged on or in the cutting head (10) and having a discharge opening (50b) for the separating agent lying next to the cutting blade (35) or having a discharge opening (56) adjoining a bore (55) in the cutting blade (35), the discharge openings (56; 50b) lying in the cutting or parting region of the cutting blade (35), and this feed line (50) being connected at one end to a metering system (70) preferably designed as a micro-metering system.

4. A cutting tool according to any one of claims 1 to 3, **characterized in that** the feed line (50) for the separating agent (60) and for the marking substance is designed as a capillary tube (51) which opens into the blade holder (30) and merges into a bore (55) which is formed in the blade holder (30) and in the cutting blade (35) and whose discharge opening (56) lies in the cutting and parting region of the cutting blade (35).

5. A cutting tool according to any one of claims 1 to 4, **characterized in that** the discharge opening (56) of the bore (55) in the cutting blade (35) lies in a rounded-off recess (41) in one of the corner regions (42) of the cutting blade (35).

6. A method of producing a cut in a material, in particular of PU elastomers, using a cutting tool (100) comprising at least one cutting head (10) having a blade holder (30) and a cutting blade (35) which is set in a pulsating cutting movement by means of a drive device (20) or is arranged in a fixed position in the cutting tool and is set in a drawing feed movement, producing the cut, by hand or by means of a robot-controlled device, a separating agent (60) which prevents sticking of the edges of the cut during the cutting operation and/or, for quality control, an inorganic or organic fluorescent substance (60A) or a metallic substance (60B) being fed to the cut (80), produced in the material, during the cutting operation by the cutting blade (35) .

## Revendications

1. Outil de coupe pour des matières, notamment en élastomères polyuréthane, qui est commandable à la main ou est commandé par programme, comprenant au moins une tête de coupe (10) dotée respectivement d'un porte-lame (30) et d'une lame (35) qui est stationnaire ou est commandée par l'intermédiaire d'un entraînement (20), de telle manière que le porte-lame (30) est déplaçable en va-et-vient avec la lame (35) dans le sens (L) de l'axe longitudinal de la tête de coupe, une substance, empêchant un collement des bords de la coupe après l'exécution de la coupe, étant amenée à la lame (35) pendant l'opération de coupe à partir d'un réservoir, par l'intermédiaire d'une conduite d'alimentation (50),
**caractérisé en ce**
**que** la substance amenée à la lame (35) est un agent de séparation (60) sous forme d'un liquide provenant d'une dispersion de cires ou d'huiles sur des silicones dans un mélange de solvants, qui est amené à la coupe par l'intermédiaire d'une conduite d'alimentation (50), disposée sur la tête de coupe (10) ou dans celle-ci, par un orifice de sortie (50b) pour l'agent de séparation, situé à côté de la lame (35), ou par un orifice de sortie (56) se raccordant à un alésage (55) présent dans la lame (35), les orifices de sortie (56, 50b) étant situés dans la partie de coupe ou dans la partie de séparation de la lame (35), cette conduite d'alimentation, sur un côté terminal, étant raccordée à système de dosage (70) exécuté de préférence en tant que microsystème de dosage.

2. Outil de coupe selon la revendication 1,
**caractérisé en ce**
**que**, pour le contrôle de qualité, une matière fluorescente (60A), anorganique ou organique, sous forme solide ou liquide et/ou une matière métallique (60B) ou une matière ayant des propriétés métalliques, comme la poudre métallique, sont ajoutées à l'agent de séparation (60), cette matière, sous l'effet d'ultrasons ou d'autres méthodes de mesure, se différenciant de manière distincte du comportement de la matière synthétique.

3. Outil de coupe selon la revendication 1,
**caractérisé en ce**
**que**, pour le contrôle de qualité, une matière fluorescente (60A), anorganique ou organique, sous forme solide ou liquide et/ou une matière métallique (60B) ou une matière ayant des propriétés métalliques, comme la poudre métallique, sont ajoutées à une substance de marquage amenée à la lame (35) à partir d'un réservoir, cette matière, sous l'effet d'ultrasons ou d'autres méthodes de mesure, se différenciant de manière distincte du comportement de la matière synthétique, la substance de marquage étant amenée à la coupe par l'intermédiaire d'une conduite d'alimentation (50), disposée sur la tête de coupe (10) ou dans celle-ci, par un orifice de sortie (50b) pour l'agent de séparation, situé à côté de la lame (35), ou par un orifice de sortie (56) se raccordant à un alésage (55) présent dans la lame (35), les orifices de sortie (56 ; 50b) étant situés dans la partie de coupe ou dans la partie de séparation de la lame (35), cette conduite d'alimentation, sur un côté terminal, étant raccordée à un système de dosage (70) exécuté de préférence en tant que microsystème de dosage.

4. Outil de coupe selon l'une quelconque des revendications 1 à 3,
**caractérisé en ce**
**que** la conduite d'alimentation (50) pour l'agent de séparation (60) et pour la substance de marquage est exécutée comme tube capillaire (51) qui aboutit dans le porte-lame (30) et se transforme en un alésage (55) qui est formé dans le porte-lame (30) et dans la lame (35) et dont l'orifice de sortie (56) est située dans la partie de coupe et dans la partie de séparation de la lame (35).

5. Outil de coupe selon l'une quelconque des revendications 1 à 4,
**caractérisé en ce**
**que** l'orifice de sortie (56) de l'alésage (55) présent dans la lame (35) est situé dans une contracture arrondie (41) dans l'une des parties en coin (42) de la lame (35).

6. Procédé de fabrication d'une coupe dans une matière, notamment en élastomères polyuréthane, par utilisation d'un outil de coupe (100) comprenant au moins une tête de coupe (10) dotée d'un porte-lame (30) et d'une lame (35) qui est mise en mouvement de coupe pulsatoire au moyen d'un dispositif d'entraînement (20) ou est disposée de manière stationnaire dans l'outil de coupe et est mise dans un mouvement d'avancement en tractant et en créant la coupe, à la main ou au moyen d'un dispositif robotisé, un agent de séparation (60) empêchant un collement des bords de la coupe pendant l'opération de coupe et/ou, pour le contrôle de qualité, une matière fluorescente (60A), anorganique ou organique, ou une matière métallique (60B) étant amenée, pendant l'opération de coupe, par la lame (35), à la coupe (80) créée dans la matière.
